# FASCICULE DE BREVET EUROPEEN

(11) **EP 0 101 362 B1**
(45) Date de publication et mention de la délivrance du brevet: **03.12.1986**
(21) Numéro de dépôt: 83401567.9
(22) Date de dépôt: 28.07.1983
(51) Int. Cl.: G21F 5/00

(54) **Procédé de fermeture étanche d'un ensemble enceinte-bouchon par frettage de deux portées coniques et ensemble enceinte-bouchon pour la mise en oeuvre de ce procédé**
Verfahren zum hermetischen Verschliessen eines Behälters durch Schrumpfpassung zweier konischer Flächen und Behalter mit Verschluss zur Ausführung des Verfahrens
Method for tightly sealing an arrangement of a container and plug by heat shrinking of two conical bearing surfaces and arrangement container-plug designed for carrying out this method

(30) Priorité: 06.08.1982 FR 8213752
(43) Date de publication de la demande: 22.02.1984
(73) Titulaire: COMMISSARIAT A L'ENERGIE ATOMIQUE Etablissement de Caractère Scientifique Technique et Industriel, 75015 Paris (FR); NOVATOME, F-92350 Le Plessis Robinson (FR)
(72) Inventeur: Geffroy, Jean, F-78000 Versailles (FR); Moulin, Maurice, F-91120 Palaiseau (FR); Liot, Bernard, F-91260 Juvisy (FR); Vivien, Jean, F-78340 Les Clayes-Sous-Bois (FR)
(74) Mandataire: Mongrédien, André

## Description

La présente invention a pour objet un procédé de fermeture étanche d'un ensemble enceinte-bouchon par frettage de deux portées coniques et un ensemble enceinte-bouchon pour la mise en oeuvre de ce procédé.

On utilise, en particulier dans l'industrie nucléaire, des enceintes nécessitant une étanchéité à différents fluides sous pression et à une température relativement élevée. C'est le cas par exemple de conteneurs de transport qui servent à acheminer les assemblages combustibles irradiés depuis le réacteur nucléaire jusqu'à l'usine de retraitement. Le dispositif de fermeture d'un conteneur de ce genre doit répondre aux exigences de sécurité et de fonctionnement requises.

On connaît, dans l'état de la technique, des dispositifs de fermeture d'une enceinte qui utilisent un ou plusieurs joints métalliques pour réaliser une étanchéité métal-métal. Dans un dispositif de ce genre, le joint doit être fortement comprimé sans rotation par des vis de serrage ou un moyen équivalent. En général, après démontage, les joints métalliques ne sont pas réutilisables. En outre, un dispositif de ce genre occasionne souvent des problèmes de grippage ou d'usure des dispositifs de serrage.

On connaît également des dispositifs de fermeture dans lesquels l'étanchéité métal-métal est assurée par un joint fusible. Dans ce cas, l'étanchéité est bonne, mais la résistance mécanique du joint est faible. En outre, il se produit des entraînements du métal fusible lors du retrait du bouchon, ce qui est gênant.

Le document EP-AL -0 061400, non publié à la date de priorité de la présente demande, décrit un procédé et un dispositif de fermeture étanche et d'ouverture d'un ensemble conteneur-bouchon, la fermeture du conteneur étant réalisée par frettage à chaud du bord supérieur de l'ouverture cylindrique du conteneur sur le bouchon cylindrique et l'ouverture étant obtenue par chauffage rapide du bord supérieur de l'ouverture du conteneur suivi de l'extraction du bouchon.

L'extraction du bouchon est obtenue en produisant une nouvelle dilatation relative entre le bouchon et l'ouverture.

La présente invention a pour objet un procédé de fermeture étanche et d'ouverture d'un ensemble enceinte-bouchon, l'enceinte comportant une ouverture, le bouchon et l'ouverture ayant une même faible conicité de l'ordre de 1 à 2 degrés, ce procédé comportant les étapes successives suivantes :
a) on produit un déséquilibre thermique entre le bouchon et les parois de l'ouverture pour provoquer une dilatation relative de l'ouverture par rapport au bouchon,
b) on introduit le bouchon dans l'ouverture jusqu'à une position axiale prédéterminée correspondant, après retour à l'équilibre thermique, à un serrage prédéterminé,
c) on rétablit l'équilibre thermique entre le bouchon et l'ouverture,
d) l'extraction du bouchon étant obtenue en produisant une nouvelle dilatation relative entre le bouchon et l'ouverture.

Selon un autre aspect de ce procédé, la position axiale du bouchon dans l'ouverture est prédéterminée par réglage d'une butée axiale entre le bouchon et l'ouverture et le réglage de la butée est réalisé par usinage axial d'une collerette.

L'invention a également pour objet un ensemble enceinte-bouchon, selon la revendication 4.

Il est nécessaire que les deux cônes soient réalisés avec le même métal ou avec des métaux présentant le même coefficient de dilatation afin d'assurer un serrage approprié et durable au cours du fonctionnement de l'enceinte pendant lequel la température du dispositif de fermeture varie. Il faut en outre que les surfaces des cônes soient usinées avec soin, et en particulier qu'elles ne présentent pas de rayures longitudinales. Bien entendu, il est nécessaire que les contraintes de serrage restent dans le domaine de la limite élastique du métal utilisé pour la température de service prévue.

La portée conique mâle peut être réalisée indifféremment sur le bouchon ou sur l'ouverture, ce qui donne plusieurs variantes de réalisation du dispositif de l'invention.

Au cas où la longueur de la portée est importante relativement au diamètre, on peut. selon une caractéristique de l'invention, fractionner les portées coniques du bouchon et de l'ouverture en une pluralité de cônes raccordés de même conicité. Cela permet d'introduire et d'extraire le bouchon sans nécessiter une dilatation exagérément importante de la virole.

D'autres caractéristiques et avantages de l'invention apparaîtront encore à la lecture de la description qui suit de plusieurs exemples de réalisation donnés à titre indicatif et nullement limitatif, en référence aux dessins annexés, sur lesquels :
la figure 1 est une vue en coupe d'une première variante de réalisation ;
la figure 2 représente une deuxième variante de réalisation ;
les figures 3a et 3b représentent deux autres variantes du dispositif de fermeture de l'invention, dans lesquelles la portée conique femelle a été réalisée dans le bouchon ;
la figure 4a représente un montage pour l'usinage, à partir d'une virole étalon, de la collerette limitant la pénétration des cônes à la valeur correspondant au serrage désiré.
la figure 4b représente un montage pour l'usinage de la portée annulaire, à partir d'un tronc de cône étalon, de façon à limiter la pénétration du bouchon à la valeur correspondant au serrage désiré.
la figure 5 représente un deuxième mode de réalisation de l'invention qui comporte deux bouchons à conicités inversées ;
la figure 6 représente un troisième mode de réalisation dans lequel les portées coniques ont été fractionnées ;
la figure 7 représente une variante de réalisation de ce troisième mode de réalisation.

Sur la figure 1, la référence 2 désigne la paroi d'une enceinte étanche. Cette enceinte étanche peut être fixe ou mobile. Il peut s'agir par exemple d'un conteneur placé dans un château de transport servant à acheminer les assemblages combustibles irradiés du réacteur nucléaire jusqu'à l'usine de retraitement.

Une enceinte de ce type doit comporter un dispositif de fermeture répondant à des exigences de sécurité et d'étanchéité très strictes. Ce dispositif doit être capable de supporter une température et une pression élevées.

Le dispositif de fermeture de l'invention représenté sur la figure 1 fait appel aux propriétés de serrage des cônes mâle-femelle de faible pente. Le dispositif de fermeture se compose de deux parties : une virole 4 solidaire de la paroi de l'enceinte étanche qui délimite une ouverture 6 qui permet d'accéder à l'intérieur de l'enceinte. L'ouverture 6 est obturée par un bouchon 8 introduit à l'intérieur de la virole 4. Des portées coniques de faible conicité sont réalisées sur la virole 8 et sur le bouchon. Dans la variante représentée sur la figure 1, une portée conique femelle a été réalisée dans la virole, tandis que le bouchon 8 comporte une portée conique mâle complémentaire. Bien entendu, d'autres combinaisons sont possibles, comme on le décrira par la suite.

La fermeture de l'enceinte étanche au moyen du dispositif de l'invention représenté sur la figure 1 est obtenue de la manière suivante. On chauffe la virole 4, ce qui a pour effet de la dilater et d'augmenter le diamètre de la portée conique femelle 4a jusqu'à la position 4'a représentée en trait interrompu. Il est alors possible d'introduire sans difficulté le bouchon 8 à l'intérieur de la virole 4. La virole refroidit, ce qui a pour effet de la contracter et donc d'obtenir l'effet de serrage recherché. On réalise ainsi une fermeture étanche et présentant une bonne résistance mécanique.

Il est possible également, au lieu de chauffer la virole 4, de refroidir le bouchon 8. Ceci peut être obtenu par refroidissement au moyen de gaz liquéfié introduit par la canalisation 10 à l'intérieur de la cavité 12 pratiquée dans le bouchon 8.

On peut également, si les dimensions du bouchon le nécessitent, refroidir le bouchon en même temps qu'on dilate la virole 4.

L'enlèvement du bouchon s'effectue de manière inverse soit en chauffant la virole 4, soit en refroidissant le bouchon 8 pour le contracter au moyen de gaz liquéfié ou par tout autre moyen analogue.

Le bouchon 8 comporte un logement 8b pour une tête de préhension 14 qui permet de la manipuler commodément et à distance.

Le positionnement du bouchon 8 par rapport à la virole 4 peut être obtenu facilement au moyen d'une collerette 8c du bouchon venant en appui sur une portée annulaire 4c de la virole. Lorsque les deux pièces sont dans cette position au moment où l'on a provoqué une dilatation relative suffisante, on est assuré que l'enfoncement du bouchon est tel que l'on a entre les deux portées coniques 4a et 8a un jeu de montage et que le serrage, une fois l'équilibre thermique des deux pièces atteint, assurera une étanchéité satisfaisante et une résistance à l'arrachement suffisantes, sans dépasser la limite élastique du métal. Cela permet la fermeture de l'enceinte sans avoir à se soucier de maîtriser de manière tout à fait précise la différence de température entre le bouchon et la virole 4.

Dans le cas où les conditions géométriques n'autorisent pas la présence d'une collerette, le positionnement précis, en translation, du bouchon peut être assuré par le mécanisme de mise en place de celui-ci à l'aide d'une butée, réglable ou non, venant en contact de la portée plane de la virole, ou encore par contrôle précis de la course de ce mécanisme. Si nécessaire, la variation de cette course permet d'assurer des fermetures avec des serrages de valeur variable.

On a représenté sur la figure 2 une variante de réalisation du dispositif de la figure 1. Dans cette variante, la virole 4 comporte une portée conique femelle et le bouchon une portée conique mâle. Cependant, la pente du cône a été inversée. La portée conique femelle 4a va en s'évasant vers l'intérieur de l'enceinte. Il est évident que dans ce cas, il est nécessaire de dilater davantage la virole 4 pour introduire le bouchon, puisqu'il faut que le plus petit diamètre de la portée conique 4a devienne supérieur, au moment de l'introduction du bouchon, au plus grand diamètre de la portée conique mâle 8a.

Comme dans le cas précédent, le bouchon 8 peut comporter une collerette 8c qui vient en contact au moment du serrage avec une portée annulaire 4c de la virole 4, ce qui permet d'obtenir un serrage précis sans avoir à se soucier de maîtriser précisément la différence de température entre la virole et le bouchon.

On a représenté sur les figures 3a et 3b deux autres variantes de réalisation d'un dispositif de fermeture étanche pour une enceinte. Dans ces deux variantes, c'est le bouchon 8 qui comporte une portée conique femelle dans laquelle est reçue la virole. Dans le cas de la figure 3a, le diamètre de la portée conique femelle va en se rétrécissant vers le fond du bouchon. Cette réalisation peut être comparée à celle de la figure 1.

Dans le cas de la réalisation de la figure 3b, au contraire, le diamètre de la portée conique femelle va en augmentant vers le fond du bouchon. Cette réalisation peut être comparée à celle de la variante de la figure 2.

Le montage et le démontage du bouchon 8 s'effectuant de manière similaire à ceux du bouchon des figures 1 et 2. On note également la présence d'une portée annulaire 4c qui, dans ces modes de réalisation, se présente sous la forme d'un épaulement de la virole 4. La portée annulaire 4c coopère avec le rebord 8c du bouchon 8 (figures 3a et 3b) pour arrêter en translation le bouchon par rapport à la virole et obtenir comme expliqué précédemment un serrage convenable des deux pièces une fois l'équilibre des températures obtenu.

On a représenté sur la figure 4a un montage pour l'usinage d'un bouchon 8, et en particulier pour le calibrage de la collerette 8c qui permet le positionnement du bouchon par rapport à la virole au moment du montage. Comme c'est le serrage des deux pièces constituant le dispositif de fermeture de l'enceinte qui détermine l'étanchéité et la résistance mécanique de cette fermeture, il s'agit d'un paramètre important. Il est donc souhaitable que ce serrage puisse être maîtrisé aussi précisément que possible. En raison de la faible conicité ceci peut être réalisé par une tolérance de valeur habituelle sur la cote de pénétration des portées coniques mâle et femelle. Le montage d'usinage représenté sur la figure 4a permet d'obtenir par usinage de la collerette, la précision requise pour le serrage.

Sur cette figure, la référence 16 désigne les mors d'un tour dans lequel le bouchon 8 est serré. Une virole étalon 18 est alors présentée sur le bouchon 8 et fixée sur celui-ci.

Un outil de dressage 30 comportant un galet, est alors amené en appui sur la face 10 de la virole étalon. L'avance de l'outil assure le calibrage de la collerette du bouchon.

La figure 4b montre le calibrage de la portée annulaire 4c de la virole 4 par la mise en place d'un bouchon étalon 20 présentant une face 20a pour l'appui d'un galet solidaire de l'outil de dressage 30.

Cette façon de procéder, pour le calibrage des bouchons et viroles, à l'aide de pièces étalons autorise l'usinage des portées coniques avec des tolérances diamétrales assez larges, le calibrage assurant l'interchangeabilité et évitant l'appairage bouchon-virole, tout en assurant une grande précision sur la valeur du serrage.

On a représenté sur la figure 5 un deuxième mode de réalisation d'un dispositif de fermeture de l'invention. Ce dispositif comporte deux bouchons disposés l'un derrière l'autre. On réalise ainsi une étanchéité primaire au moyen du bouchon 8' et une étanchéité secondaire au moyen du bouchon 8". Dans la variante représentée sur la figure 5, le diamètre de la portée conique du bouchon 8' va en augmentant lorsqu'on s'éloigne de la collerette 8'c, ce qui assure une très grande résistance de ce bouchon au déplacement axial, par exemple sous l'effet de chocs provenant par exemple de pièces contenues à l'intérieur de l'enceinte pendant le transport.

On a représenté sur la figure 6 un troisième mode de réalisation de l'invention. Dans ce mode de réalisation, les portées coniques tant mâle que femelle ont été fractionnées en plusieurs portées coniques 4,, 4₂, 4₃ etc. pour la virole 4 et 8₁, 8₂, 8₃ etc. pour le bouchon 8. Deux portées coniques consécutives sont séparées par un talon. Ainsi, entre les portées coniques 4, et 4₂, on trouve le talon 31, et entre les portées coniques 8, et 8₂, on trouve le talon 32.

Ce mode de réalisation présente l'avantage de permettre une longueur 1 importante des portées coniques par rapport au diamètre 34 de l'ouverture. Ainsi, le bouchon est plus facile à mettre en place et à retirer tout en assurant une meilleure étanchéité et une meilleure résistance mécanique. En outre, les talons 31 et 32 ont un rôle de sécurité. Ils retiennent le bouchon en place au cas où il viendrait à se déplacer, par exemple sous l'effet d'un choc venant de l'intérieur de l'enceinte et dirigé vers l'extérieur.

On a représenté sur la figure 7 une variante du mode de réalisation de la figure 6 qui comporte également des portées coniques qui ont été fractionnés en plusieurs portées coniques. Ce mode de réalisation correspond au cas d'un cône inverse. Il présente les mêmes avantages que le mode de réalisation de la figure 6. En outre. dans ce cas du cône inverse, le fait de réduire le rapport de la longueur des portées par rapport au diamètre de l'ouverture comporte un bénéfice plus important puisque, comme on l'a dit précédemment, il est nécessaire de dilater la collerette ou de contracter davantage le bouchon pour introduire l'un dans l'autre en raison de la conicité inverse.

Dans le cas du mode de réalisation de la figure 7, les talons ne jouent pas un rôle de sécurité comme c'est le cas dans le mode de réalisation de la figure 6, mais ce sont les portées coniques elles-mêmes qui jouent ce rôle car la conicité inverse assure une meilleure immobilisation en translation du bouchon par rapport à la virole.

Les avantages de l'invention qui vient d'être décrite sont les suivants : elle permet, particulièrement dans le cas du cône droit, une introduction aisée du bouchon dans la virole au moment du montage. Elle permet d'assurer un serrage déterminé sans nécessiter une grande précision sur la différence de température entre les pièces au moment du montage, grâce à la présence d'une collerette et d'une portée annulaire qui permet de repérer la position axiale des deux pièces l'une par rapport à l'autre. On assure ainsi la reproductibilité du serrage sans exigences particulières en ce qui concerne la précision des usinages des portées coniques. Pour la construction d'une série de dispositifs de fermeture, il n'est pas nécessaire d'apairer les cônes.

## Revendications

1. Procédé de femeture étanche et d'ouverture d'un ensemble enceinte-bouchon, l'enceinte comportant une ouverture (6), le bouchon (8) et l'ouverture (6) ayant une même faible conicité de l'ordre de 1 à 2 degrés, ce procédé comportant les étapes successives suivantes :
a) on produit un déséquilibre thermique entre le bouchon et les parois de l'ouverture pour provoquer une dilatation relative de l'ouverture par rapport au bouchon.
b) on introduit le bouchon dans l'ouverture jusqu'à une position axiale prédéterminée correspondant, après retour à l'équilibre thermique, à un serrage prédéterminé,
c) on rétablit l'équilibre thermique entre le bouchon et l'ouverture,
d) l'extraction du bouchon étant obtenue en produisant une nouvelle dilatation relative entre le bouchon et l'ouverture.

2. Procédé selon la revendication 1, dans lequel la position axiale du bouchon (8) dans l'ouverture (6) est prédéterminée par réglage d'une butée axiale entre le bouchon et l'ouverture.

3. Procédé selon la revendication 2, dans lequel le réglage de la butée est réalisé par usinage axial d'une collerette (8c).

4. Ensemble enceinte-bouchon, l'enceinte comportant une ouverture (6), le bouchon (8) et l'ouverture (6) ayant une même faible conicité de l'ordre de 1 à 2 degrés, le bouchon (8) ayant, avant d'être assemblé avec l'enceinte (6), le bouchon (8) et les parois de l'ouverture (6) possédant les éléments d'une butée axiale constituée par une collerette (8c) formée sur l'une des pièces et par une portée annulaire (4c) conjuguée formée sur l'autre pièce, et le bouchon (8) et les parois de l'ouverture (6) étant en matériaux ayant des coefficients de dilatation sensiblement égaux, afin de conserver l'effet de serrage obtenu par frettage entre l'ouverture (6) de l'enceinte et le bouchon (8) quelle que soit la température d'utilisation.

5. Ensemble enceinte-bouchon selon la revendication 4 dans lequel des portées coniques (4a, 8a) du bouchon et de l'ouverture sont fractionnées en une pluralité de cônes de même conicité.

## Claims

1. Method for sealing and opening a container/stopper assembly, the container having an opening (6), the stopper (8) and the opening (6) both having a slight conicity of the order of 1 to 2 degrees, this method comprising the following successive stages :
a) a thermal disequilibrium is created between the stopper and the walls of the opening so as to cause relative expansion of the opening in relation to the stopper ;
b) the stopper is inserted into the opening until it reaches a predetermined axial position which corresponds, after the thermal equilibrium has been restored, to a predetermined degree of tightness ;
c) the thermal equilibrium is restored between the stopper and the opening ;
d) the stopper is removed by causing renewed relative expansion between the stopper and the opening.

2. Method according to Claim 2, in which the axial position of the stopper (8) inside the opening (6) is determined in advance by adjusting an axial stop between the stopper and the opening.

3. Method according to Claim 2, in which adjustment of the stop is performed by means of axial machining of a flange (8c).

4. Container/stopper assembly, the container having an opening (6), the stopper (8) and the opening (6) both having a slight conicity of the order of 1 to 2 degrees, the stopper (8) having, before being assembled with the container (6), a diameter which is slightly greater than that of the container (6), the stopper (8) and the walls of the opening (6) possessing the component members of an axial stop consisting of a flange (8c) formed on one of the parts and of a matching annular bearing surface (4c) formed on the other part, and the stopper (8) and the walls of the opening (6) being made of materials having substantially the same coefficients of expansion, so as to retain the same tightening effect obtained by means of heat-shrinking performed on the opening (6) of the container and the stopper (8), whatever the temperature of use.

5. Container/stopper assembly according to Claim 4, in which conical bearing surfaces (4a, 8a) of the stopper and of the opening are divided up into a plurality of cones possessing the same degree of conicity.

## Patentansprüche

1. Verfahren zum hermetischen Verschließen und zum Öffnen einer BehälterNerschluß-Anordnung, wobei der Behälter eine Öffnung (6) aufweist und der Verschluß (8) und die Öffnung (6) eine übereinstimmende, geringe Konizität in der Größenordnung von 1 bis 2 Grad haben, wobei dieses Verfahren die folgenden aufeinanderfolgenden Schritte aufweist :
a) man erzeugt ein thermisches Ungleichgewicht zwischen dem Verschluß und den Wänden der Öffnung, um eine relative Wärmedehnung der Öffnung gegenüber dem Verschluß hervorzurufen,
b) man führt den Verschluß in die Öffnung bis in eine vorbestimmte axiale Position ein, die nach der Wiederherstellung des thermischen Gleichgewichts einer vorbestimmten Klemmung entspricht,
c) man stellt das thermische Gleichgewicht zwischen dem Verschluß und der Öffnung wieder her,
d) wobei man das Herausziehen des Verschlusses in der Weise erzielt, daß man eine erneute relative Wärmedehnung zwischen dem Verschluß und der Öffnung erzeugt.

2. Verfahren nach Anspruch 1, bei welchem die axiale Position des Verschlusses (8) in der Öffnung (6) durch Einstellung eines axialen Anschlages zwischen dem Verschluß und der Öffnung vorbestimmt wird.

3. Verfahren nach Anspruch 2, bei welchem die Einstellung des Anschlags durch axiale Ausdrehung eines Kragens (8c) erzielt wird.

4. BehälterNerschluß-Anordnung, bei der der Behälter eine Öffnung (6) aufweist, der Verschluß (8) und die Öffnung (6) eine übereinstimmende, schwache Konizität in der Größenordnung von 1 bis 2 Grad aufweisen, der Verschluß (8) vor dem Vereinigen mit dem Behälter (6) einen Durchmesser aufweist, der leicht größer als jener des Behälters (6) ist, der Verschluß (8) und die Wände der Öffnung (6) axiale Anschlagelemente aufweisen, die von einen Kragen (8c), der an einem der Teile ausgebildet ist, und von einer dazu passenden ringförmigen Schulter (4c) gebildet sind, die an dem anderen Teil ausgebildet ist, und der Verschluß (8) und die Wände der Öffnung (6) aus Materialien bestehen, die im wesentlichen gleiche Wärmeausdehnungskoeffizienten haben. um den Klemmeffekt aufrechtzuerhalten, der durch den Schrumpfeffekt zwischen der Öffnung (6) des Behälters und dem Verschluß (8) erzielt wird, wie auch die Gebrauchstemperatur sei.

5. BehälterNerschluß-Anordnung nach Anspruch 4, bei der die konischen Schultern (4a, 8a) des Verschlusses und der Öffnung in eine Mehrzahl von Konusringen gleicher Konizität unterteilt sind.
